# EUROPÄISCHE PATENTANMELDUNG

(11) **EP 0 795 721 A2**
(43) Veröffentlichungstag der Anmeldung: **17.09.1997**
(21) Anmeldenummer: 97104367.4
(22) Anmeldetag: 14.03.1997
(51) Int. Cl.: F23D 14/76, F23D 14/46

(54) **Brenner für eine gasbetriebene Heizanlage**

(30) Priorität: 16.03.1996 DE 29604955 U
(71) Anmelder: Furigas Assen B.V., NL-9403 AR Assen (NL)
(72) Erfinder: Ten Hoeve, Dirk, 7961 LD Ruinerwold (NL)
(74) Vertreter: Ksoll, Peter, Dr.-Ing.

(57) **Zusammenfassung**

Die Erfindung betrifft einen Brenner für eine gasbetriebene Heizanlage mit einer mindestens bereichsweise Gasaustrittsöffnungen (14) aufweisenden Brenneroberfläche (13) und einer dieser zugeordneten Hitzeschutzschicht (12), welche von einem Maschenwerk (15) aus mindestens einem verschlungenen Faden gebildet ist. Der Faden besteht vorzugsweise aus einer Legierung, deren Hauptbestandteile Eisen, Chrom, Aluminium und Yttrium sind. Die Festlegung der durch das Maschenwerk (15) gebildeten Hitzeschutzschicht (12) erfolgt fügetechnisch. Besonders vorteilhaft läßt sich die Hitzeschutzschicht (12) aufschweißen.

## Beschreibung

Die Erfindung betrifft einen Brenner für eine gasbetriebene Heizanlage gemäß den Merkmalen im Oberbegriff des Anspruchs 1.

Als Brenner wird vorliegend der Teil einer Heizungsanlage, eines Kessels oder eines anderen technischen Geräts bezeichnet, durch den der gasförmige Brennstoff in die Brennkammer eintritt und dort kurz über der Brenneroberfläche verbrennt. Brenner gibt es in sehr unterschiedlichen Ausführungsformen, beispielsweise als Stab-, Topf- oder Flachbrenner.

Der Brenner bzw. die Brenneroberfläche unterliegt durch die hohen Verbrennungstemperaturen einer starken thermischen Belastung. Diese führt zu Spannungen im Material des Brenners und somit zur Materialermüdung. Folglich ist man bestrebt, die Hitzeeinwirkung auf die Brenneroberfläche zu minimieren.

Zu diesem Zweck ist es bekannt, die Brenneroberfläche mit einer Hitzeschutzschicht zu versehen.

Die Hitzeschutzschicht wird durch ein thermisch verfestigtes Metallvlies aus Fasern aus einer hochtemperaturbeständigen Legierung mit einer geringen Wärmeleitfähigkeit gebildet. Diese Art der Herstellung ist aufwendig und teuer. In entsprechendem Maße erhöhen sich hierdurch die Kosten für einen mit Metallvlies ausgerüsteten Brenner.

Auch die Fertigung der Brenner selber ist aufwendiger, da die für die Brennerherstellung benötigten Ausgangsplatinen und das Metallvlies gemeinsam verarbeitet werden. Die Brenner sind in der Regel aus Metallblechen bzw. -bändern hergestellt. Hierauf wird das Metallvlies aufgelegt. Anschließend werden die Gasaustrittsöffnungen gestanzt. Danach erfolgt die Konfektionierung der Bleche und die Weiterverarbeitung zum Brenner. Fertigungstechnisch ist diese Vorgehensweise aufwendig und folglich kostenintensiv.

Der Erfindung liegt ausgehend vom Stand der Technik die Aufgabe zugrunde, einen Brenner zu schaffen mit einem hochwertigen Hitzeschutz für die Brenneroberfläche, welcher trotzdem einfach in der Herstellung und insgesamt kostengünstiger ist.

Erfindungsgemäß wird diese Aufgabe durch einen Brenner gemäß Anspruch 1 gelöst.

Danach wird die Hitzeschutzschicht durch ein Maschenwerk realisiert. Dieses wird aus einem oder mehreren Fäden aus einem hochtemperaturbeständigen Material mit geringer Wärmeleitfähigkeit gebildet.

Das Maschenwerk kann gestrickt sein, wobei aus einem Faden eine Masche nach der anderen gebildet wird. Das Maschenwerk kann aber auch aus mehreren Fäden gewirkt sein, wobei jeweils mehrere Maschen zugleich geformt und dann zu Maschen ausgearbeitet werden.

Die Maschen sind elastisch und füllen ihren Platz nicht aus. Sie sind gasdurchlässig und isolierfähig. Das gasförmige Brennstoffgemisch tritt über den Brenner durch die Maschen hindurch in die Brennkammer ein und verbrennt. Die Brenneroberfläche ist hierbei durch das Maschenwerk vor der Hitzeeinwirkung geschützt. Thermische Spannungen können so wirksam reduziert werden.

Vorzugsweise kommen für die Herstellung des Maschenwerks Fäden zum Einsatz aus dem in der Brennertechnik als Hitzeschutz bereits bewährten Material. Hierbei handelt es sich um eine Legierung, deren Hauptbestandteile Eisen, Chrom, Aluminium und Yttrium sind (Anspruch 2).

Der besondere Vorteil der erfindungsgemäßen Lösung ist, daß der Brenner die positiven Eigenschaften, beispielsweise in Bezug auf die Verbrennungsgüte oder das Resonanzverhalten eines Brenners mit definierter Perforierung bzw. Lochbild besitzt und zusätzlich einen hochwertigen Schutz der Brenneroberfläche realisiert. Der Brenner kann zunächst in üblicher Weise hergestellt werden. Erst anschließend wird die Hitzeschutzschicht als Maschenwerk auf die Brenneroberfläche gebracht. Hierdurch ergeben sich sowohl fertigungstechnische als auch logistische Vorteile, so daß die Herstellung der Brenner insgesamt kostengün
stiger erfolgen kann.

Die Konfiguration des Maschenwerks kann auf den jeweiligen Brenner bedarfsgerecht abgestimmt werden. Das Maschenwerk ist schneidbar, ohne daß das Flächengebilde insgesamt zerstört wird.

Als weiterhin vorteilhafte Eigenschaft des Maschenwerks sind seine begrenzte Dehnbarkeit, Flexibilität und Schmiegsamkeit zu nennen. Es läßt sich daher fertigungstechnisch sehr gut handhaben und verarbeiten.

Die Festlegung der durch das Maschenwerk gebildeten Hitzeschutzschicht erfolgt zweckmäßigerweise fügetechnisch, wie dies Anspruch 3 vorsieht.

Praktisch bietet sich an, die Hitzeschutzschicht bereichsweise, beispielsweise entlang der Längskanten, aufzuschweißen. Zur Unterstützung der Haftung können auch weitere Schweißnähte vorgenommen werden.

Selbstverständlich sind auch andere Verbindungen denkbar, wie Kleben, Spannen oder Nähen.

Grundsätzlich kann das Maschenwerk auch als strumpfartiger Überzug ausgebildet werden, der über einen Brenner gezogen wird. Ein solcher Überzug bietet sich für Stab- oder Topfbrenner an.

Die erfindungsgemäße Hitzeschutzschicht aus dem Maschenwerk ist gegenüber dem bislang zum Einsatz gelangenden Metallvlies wesentlich kostengünstiger. Darüberhinaus ist die Herstellung der Brenner unter Gewährleistung eines qualitativ hochwertigen Hitzeschutzes einfacher und rationeller, wodurch sich ein weiterer Kostenvorteil ergibt.

Besonders geeignet sind die erfindungsgemäßen Brenner für den Einsatz in modulierend arbeitenden Geräten, bei denen die Gasmenge stufenlos geregelt werden kann. Das grundsätzliche Problem dieser Geräte ist, daß die Verbrennung bei heruntergeregelter Betriebsweise näher an der Brenneroberfläche erfolgt. Folglich sind die Brenner dann besonders stark belastet. Durch die qualitativ hochwertige Hitzeschutzschicht kann jedoch die thermische Belastung des Brenners in betriebstechnisch tolerierbaren Grenzen gehalten werden.

Auch hat sich bei der praktischen Erprobung der erfindungsgemäßen Brenner gezeigt, daß die Geräuschentwicklung durch bei der Verbrennung auftretende Schwingungen und Resonanzen durch das Maschenwerk gedämpft wird. Die erfindungsgemäß ausgerüsteten Anlagen arbeiten daher leiser.

Die Erfindung ist nachfolgend unter Bezugnahme auf die in den Zeichnungen dargestellten Ausführungsbeispiele beschrieben. Es zeigen:
- Figur 1: in der Draufsicht einen Flachbrenner;
- Figur 2: einen Schnitt durch die Darstellung der Figur 1 entlang der Linie II-II und
- Figur 3: eine weitere Ausführungsform eines Brenners mit Hitzeschutzschicht.

In den Figuren 1 und 2 ist ein Flachbrenner mit 1 bezeichnet. Diese Darstellung ist technisch generalisiert und nicht maßstäblich.

Die Brenneroberfläche 2 ist stanztechnisch mit einem Lochbild aus regelmäßig angeordneten Gasaustrittsöffnungen 3 versehen.

Auf der Brenneroberfläche 2 ist eine Hitzeschutzschicht 4 befestigt. Die Hitzeschutzschicht 4 besteht aus einem Maschenwerk 5, welches aus ineinander verschlungenen Fäden 6 besteht. Durch die bogig gewundene Fadenlage erhält das Maschenwerk 5 ihre Porosität, Dehnbarkeit und Schmiegsamkeit.

Die Fäden 6 bestehen aus einer Legierung, deren Hauptbestandteile Eisen, Chrom, Aluminium und Yttrium sind. Diese Legierung zeichnet sich durch ihre hohe Temperaturbeständigkeit und ihren sehr niedrigen Wärmeleitkoeffizienten aus. Hierdurch kann ein Rückschlag der Flammen unterbunden werden, so daß die Brenneroberfläche 2 vor den hohen Verbrennungstemperaturen geschützt ist. Der dargestellte Flachbrenner 1 eignet sich deswegen besonders für den Einsatz in modulierend arbeitenden Kesselanlagen.

Das Maschenwerk 5 ist auf der Brenneroberfläche 2 durch die Schweißnähte 7, 8 entlang der Längsseiten 9 bzw. Querseiten 10 festgelegt. Dieser Vorgang erfolgt, nachdem die übrigen blechverarbeitenden Fertigungsschritte abgeschlossen sind.

Im Bedarfsfall können auch weitere Schweißnähte vorgesehen werden.

Aus der Figur 3 geht ein Stabbrenner 11 hervor.

Eine Hitzeschutzschicht 12 für die Brenneroberfläche 13 im Bereich der Gasaustrittsöffnungen 14 wird durch ein Maschenwerk 15 realisiert. Das Maschenwerk 15 ist so konfiguriert, daß es einen Überzug 16 bildet, der in geeigneter Weise spanntechnisch auf dem Stabbrenner 11 festgelegt ist.

Das Maschenwerk 15 bildet so einen hochwertigen Hitzeschutz für die Brenneroberfläche 13, welcher auf die Brenneroberfläche 13 gebracht werden kann, nachdem der blechverarbeitende Teil der Brennerfertigung abgeschlossen ist.

### Bezugszeichenaufstellung

- 1: - Flachbrenner
- 2: - Brenneroberfläche
- 3: - Gasaustrittsöffnungen
- 4: - Hitzeschutzschicht
- 5: - Maschenwerk
- 6: - Faden
- 7: - Schweißnaht
- 8: - Schweißnaht
- 9: - Längsseite
- 10: - Querseite
- 11: - Stabbrenner
- 12: - Hitzeschutzschicht
- 13: - Brenneroberfläche
- 14: - Gasaustrittsöffnungen
- 15: - Maschenwerk
- 16: - Überzug

## Patentansprüche

1. Brenner für eine gasbetriebene Heizanlage mit einer mindestens bereichsweise Gasaustrittsöffnungen (3, 14) aufweisenden Brenneroberfläche (2, 13) und einer dieser gasaustrittsseitig zugeordneten Hitzeschutzschicht (4, 12), **dadurch gekennzeichnet**, daß die Hitzeschutzschicht (4, 12) von einem Maschenwerk (5, 15) aus mindestens einem verschlungenen Faden (6) gebildet ist.

2. Brenner nach Anspruch 1, **dadurch gekennzeichnet**, daß der Faden (6) aus einer Legierung besteht, deren Hauptbestandteile Eisen, Chrom, Aluminium und Yttrium sind.

3. Brenner nach Anspruch 1 oder 2, **dadurch gekennzeichnet**, daß das Maschenwerk (5) fügetechnisch mit der Brenneroberfläche (2) verbunden ist.
